# EUROPÄISCHE PATENTANMELDUNG

(11) **EP 1 775 408 A2**
(43) Veröffentlichungstag der Anmeldung: **18.04.2007**
(21) Anmeldenummer: 06015289.9
(22) Anmeldetag: 22.07.2006
(51) Int. Cl.: E05D 15/10, E05F 15/14

(54) **Schiebetür für Gebäudefassaden**

(30) Priorität: 11.10.2005 DE 202005015942 U
(71) Anmelder: Blasi - GmbH Automatische Türanlagen, 77972 Mahlberg (DE)
(72) Erfinder: Blasi, Peter, 77972 Mahlberg (DE)
(74) Vertreter: Goy, Wolfgang

(57) **Zusammenfassung**

Eine Schiebetür 1 für eine Gebäudefassade mit einem elektromotorischen Antrieb 3 zum Verschieben der Schiebetür 1 parallel zur Gebäudefassade weist an den vier Eckpunkten der Schiebetür 1 jeweils eine Antriebseinrichtung 4 zum Verschieben der Schiebetür 1 senkrecht zur Gebäudefassade 2 auf.

## Beschreibung

Die Erfindung betrifft eine Schiebetür für Gebäudefassaden nach dem Oberbegriff des Anspruchs 1.

Motorbetriebene Schiebetüren u. a. auch für Gebäudefassaden sind bekannt. Diese Fassadenschiebetüren können mittels eines elektromorischen Antriebs parallel zu einer Glasfront oder parallel zu einer Wand verschoben werden. Damit die Fassadenschiebetür überhaupt verschoben werden kann, ist sie von vornherein bezüglich der Glasfront oder der Wand etwas in der Tiefe versetzt. Durch diese versetzte Anordnung der Fassadenschiebetür wird aber die durchgehende Fassadenfront optisch gestört.

Davon ausgehend liegt der Erfindung die **Aufgabe** zugrunde, eine Schiebetür für Gebäudefassaden mit verbesserten Bewegungsmöglichkeiten zu schaffen.

Die technische **Lösung** ist gekennzeichnet durch die Merkmale im Kennzeichen des Anspruchs 1.

Dadurch ist eine Schiebetür für Gebäudefassaden geschaffen, welche universell bewegt werden kann. Die Grundidee besteht darin, daß die vier Eckpunkte der Schiebetür jeweils mit einem eigenen Querantrieb versehen sind. Durch eine entsprechende Ansteuerung dieser vier Antriebe kann - wie nachfolgend noch auszuführen sein wird - die Schiebetür entweder nur geöffnet oder aber derart parallelversetzt werden, daß sie parallel zur Gebäudefassade zum vollständigen Öffnen verschoben werden kann. Der Vorteil besteht darin, daß in der geschlossenen Stellung der Schiebetür der Gebäudefassade ein einheitlicher Charakter verliehen wird, so daß im geschlossenen Zustand der Schiebetür nicht unterschieden werden kann, ob es sich bei der Schiebetür um eine Tür oder um ein feststehendes Fassadenfenster handelt.

Eine bevorzugte Weiterbildung hiervon schlägt gemäß Anspruch 2 vor, daß die vier Antriebseinrichtungen paarweise synchron betätigbar sind. Werden beispielsweise die beiden oberen Antriebe betätigt, wird die Schiebetür gekippt. Es ist auch denkbar, die beiden übereinanderliegenden Antriebseinrichtungen an den beiden Seiten der Schiebetür zu betätigen, so daß dann die Schiebetür um eine vertikale Achse verschwenkt wird.

Eine darauf basierende weitere bevorzugte Weiterbildung schlägt gemäß Anspruch 3 vor, daß alle vier Antriebseinrichtungen gleichzeitig synchron betätigbar sind. Dies bedeutet, daß die komplette Schiebetür senkrecht zur Fassadenebene versetzt wird, so daß sie dann anschließend parallel zur Fassadenebene verschoben werden kann. Dies bedeutet, daß die Schiebetür ausgehend von der bündigen Fassadenebene erst parallelversetzt wird, so daß dann die Möglichkeit der Verschiebung zum eigentlichen seitlichen Öffnen der Schiebetür geschaffen ist. Damit bleibt in der geschlossenen Stellung der Schiebetür der einheitliche Charakter der Fassade durch den bündigen Abschluß mit der Fassade erhalten.

Gemäß der Weiterbildung in Anspruch 4 kann es sich bei der Antriebseinrichtung um einen Kettenantrieb handeln. Andere Antriebsarten sind denkbar.

Die Weiterbildung gemäß Anspruch 5 schlägt vor, daß die vier Antriebseinrichtungen im Oberflurbereich sowie im Unterflurbereich integriert sind. Dies hat den Vorteil, daß die Antriebseinrichtungen durch entsprechende Verkleidungen verdeckt sind.

Bei dem elektromotorischen Antrieb zum Verschieben der Schiebetür parallel zur Gebäudefassade kann es sich entweder um eine Oberflurantrieb oder um einen Unterflurantrieb gemäß Anspruch 6 handeln.

Eine weitere bevorzugte Weiterbildung schlägt gemäß Anspruch 7 vor, daß ein spezielles Schienensystem zu Führung der Schiebetür vorgesehen ist, nämlich zunächst wenigstens zwei parallele Schienen, welche senkrecht zur Gebäudefassade ausgerichtet sind. An diese beiden Schienen schließt sich dann in einer Art Weichensystem eine Schiene an, welche parallel zur Gebäudefassade ausgerichtet ist. Dies bedeutet, daß ein durchgängiges Schienensystem einerseits für die Bewegung der Schiebetür senkrecht zur Fassadenebene und anschließend für die Bewegung parallel zur Fassadenebene geschaffen ist.

Ein Ausführungsbeispiel einer erfindungsgemäßen Schiebetür für Gebäudefassaden wird nachfolgend anhand der Zeichnungen beschrieben. In diesen zeigt:
- Fig. 1: eine Ansicht der Schiebetür in einer Gebäudefassade;
- Fig. 2a: eine Draufsicht auf das System in Fig. 1 im geschlossenen Zustand der Schiebetür;
- Fig. 2b: eine Draufsicht auf das System in Fig. 1 im offenen Zustand der Schiebetür;
- Fig. 3a: eine Ansicht des Schiebetürsystems in Fig. 1 in Verschieberichtung der Schiebetür gesehen im geschlossenen Zustand der Schiebetür;
- Fig. 3b: eine Ansicht des Schiebetürsystems in Fig. 1 in Verschieberichtung der Schiebetür gesehen im oberseitig gekippten Zustand der Schiebetür;
- Fig. 3c: eine Ansicht des Schiebetürsystems in Fig. 1 in Verschieberichtung der Schiebetür gesehen im offenen Zustand der Schiebetür.

Fig. 1 zeigt eine Schiebetür 1, wie sie bündig in einer Gebäudefassade 2 integriert ist. Die geschlossene Position dieser Schiebetür 1 ist in Fig. 1 sowie in den Fig. 2a sowie 3a dargestellt.

Im Oberflurbereich ist ein elektromotorischer Antrieb 3 vorgesehen. Gleichermaßen könnte der Antrieb 3 auch im Unterflurbereich vorgesehen sein.

Den vier Eckpunkten der Schiebetür 1 ist jeweils eine Antriebseinrichtung 4 zugeordnet, welche die Schiebetür 1 senkrecht zur Ebene der Schiebetür 1 bzw. senkrecht zur Ebene der Gebäudefassade 2 verfährt.

Wie in den Fig. 2a und 2b weiterhin erkennbar ist, weist das Schiebetürsystem ein Schienensystem auf. Dieses Schienensystem weist zunächst eine Schiene 5 auf, welche bezüglich der Gebäudefassade 2 parallelversetzt ist. An diese Schiene 5 schließen sich im Bereich der Öffnung der Gebäudefassade 2 zwei Querschienen 6 an.

### Die Funktionsweise ist wie folgt:

Die geschlossene Stellung der Schiebetür 1 ist in Fig. 1 sowie in den Fig. 2a und 3a dargestellt.

Soll die Schiebetür 1 zu Lüftungszwecken gekippt werden, werden die beiden oberen Antriebseinrichtungen 4 synchron betätigt, so daß die Schiebetür 1 längs der oberen Querschienen 6 verfahren wird (Fig. 3b). Die beiden unteren Antriebseinrichtungen 4 bleiben dabei unbetätigt. Durch einen umgekehrten Verfahrbetrieb der beiden oberen Antriebseinrichtungen 4 kann dann die Schiebetür 1 wieder geschlossen werden (Fig. 3a).

Soll hingegen die Schiebetür 1 komplett geöffnet werden, werden alle vier Antriebseinrichtungen 4 betätigt, so daß die Schiebetür 1 längs der vier, den Antriebseinrichtungen 4 zugeordneten Querschienen 6 parallel zur Ebene der Gebäudefassade 2 versetzt wird (Fig. 3c). Die Querschienen 6 münden dabei in den Schienen 5, so daß anschließend mittels des Antriebs 3 eine Verschiebung der Schiebetür 1 in Öffnungsstellung möglich ist (Fig. 2b). Auch hier kann durch umgekehrte Betätigungen der Antriebe die Schiebetür 1 wieder geschlossen werden.

### Bezugszeichenliste

- 1: Schiebetür
- 2: Gebäudefassade
- 3: Antrieb
- 4: Antriebseinrichtung
- 5: Schiene
- 6: Querschiene

## Patentansprüche

1. Schiebetür (1) für Gebäudefassaden (2),
mit einem elektromotorischen Antrieb (3) zum Verschieben der Schiebetür (1) parallel zur Gebäudefassade (2),
**dadurch gekennzeichnet,**
**daß** den vier Eckpunkten der Schiebetür (1) jeweils eine elektromotorische Antriebseinrichtung (4) zum Verschieben der Schiebetür (1) senkrecht zur Gebäudefassade (2) zugeordnet ist.

2. Schiebetür nach dem vorhergehenden Anspruch,
**dadurch gekennzeichnet,**
**daß** die vier Antriebseinrichtungen (4) paarweise synchron betätigbar sind.

3. Schiebetür nach einem der vorhergehenden Ansprüche,
**dadurch gekennzeichnet,**
**daß** alle vier Antriebseinrichtungen (4) gleichzeitig synchron betätigbar sind.

4. Schiebetür nach einem der vorhergehenden Ansprüche,
**dadurch gekennzeichnet,**
**daß** die vier Antriebseinrichtungen (4) Kettenantriebe aufweisen.

5. Schiebetür nach einem der vorhergehenden Ansprüche,
**dadurch gekennzeichnet,**
**daß** die vier Antriebseinrichtungen (4) im Oberflurbereich sowie im Unterflurbereich integriert sind.

6. Schiebetür nach einem der vorhergehenden Ansprüche,
**dadurch gekennzeichnet,**
**daß** der elektromotorische Antrieb (3) ein Oberflurantrieb oder ein Unterflurantrieb ist.

7. Schiebetür nach einem der vorhergehenden Ansprüche,
**dadurch gekennzeichnet,**
**daß** die Schiebetür (1) durch ein Schienensystem mit einer zur Ebene der Gebäudefassade (2) parallelen Schiene sowie mit wenigstens zwei zu der Ebene der Gebäudefassade (2) senkrechten Querschienen (6) geführt ist.
